# EUROPÄISCHE PATENTSCHRIFT

(11) **EP 1 149 695 B1**
(45) Veröffentlichungstag und Bekanntmachung des Hinweises auf die Patenterteilung: **19.11.2003**
(21) Anmeldenummer: 01108978.6
(22) Anmeldetag: 11.04.2001
(51) Int. Cl.: B41F 7/26

(54) **Feuchtwerk für eine Offsetdruckmaschine**
Dampening unit for a offset printing press
Dispositif de mouillage pour une machine à imprimer offset

(30) Priorität: 26.04.2000 DE 10020511
(43) Veröffentlichungstag der Anmeldung: 31.10.2001
(73) Patentinhaber: MAN Roland Druckmaschinen AG, 63075 Offenbach (DE)
(72) Erfinder: Hummel, Peter, 63069 Offenbach (DE); Ortner, Robert, 63755 Alzenau (DE)

(56) Entgegenhaltungen:
- EP-A- 0 033 440
- WO-A-90/03270
- DE-A- 2 948 486
- DE-A- 3 843 473
- DE-B- 1 055 011

## Beschreibung

Die Erfindung betrifft ein Feuchtwerk für eine Offsetdruckmaschine, das mit einem eine Druckform tragenden Plattenzylinder und einem Farbwerk in Funktionsverbindung ist nach dem Oberbegriff des Hauptanspruches.

### [Stand der Technik]

Ein Feuchtwerk dieser Art ist aus DE 34 16 845 A1 bekannt, welches im Wesentlichen aus einer Zuführeinrichtung für das Feuchtmittel, einer Einrichtung zur Dosierung des Feuchtmittelfilmes sowie einer Feuchtauftragwalze, die den Feuchtmittelfilm an einen Plattenzylinder überträgt. Das Feuchtwerk ist mit einem dem Plattenzylinder zugeordneten Farbwerk gekoppelt als auch separat betreibbar. Die Feuchtauftragwalze ist zum Plattenzylinder mit unterschiedlicher Umfangsgeschwindigkeit betreibbar, so dass ein beispielsweise Fremdpartikel beseitigender Wischeffekt entsteht.

Aus DE 34 32 807 A1 ist ein Feuchtwerk bekannt, welches eine farbaufnehmende Walze (Reiterwalze) der Feuchtauftragwalze in Kontakt zugeordnet aufweist. Diese farbaufnehmende Walze rotiert dabei mit einer zum Plattenzylinder unterschiedlichen Umfangsgeschwindigkeit und ist zum benachbarten Farbwerk gekoppelt oder separat mit der Feuchtauftragwalze betreibbar.

Nachteilig ist dabei, dass sich auf der Feuchtauftragwalze Farbe ansammelt, die in das Feuchtwerk zurückgeführt wird bzw. die Zufuhr von Feuchtmittel zum Plattenzylinder beeinträchtigt. Diese Beeinträchtigungen beeinflussen die Druckqualität auf dem Bedruckstoff, beispielsweise in Form von Schablonieren oder Kordstreifen (Schlieren).

Weiterhin ist aus DE 36 38 460 A1 ein Feuchtwerk mit einer in einen Feuchtmittelbehälter eintauchenden Schöpfwalze bekannt. An dieser Schöpfwalze ist ein Abstreifer anliegend angeordnet, um Ablagerungen, wie Farbpartikel, auf der Mantelfläche der Schöpfwalze zu beseitigen.

Nachteilig ist hierbei, dass am Abstreifer Abrieb entstehen kann, der das Feuchtmittel verunreinigt. Bei längerem Einsatz kann sich das weichelastische Material mit Farbpartikeln zusetzen, so dass der Reinigungseffekt auf der Walzenoberfläche nachlässt.

Gemäß DE-A-29 48 486 sind ein Farb- und Feuchtwerk für eine Rotationsdruckmaschine bekannt, bei denen das Deformieren / Aufreißen von Farb- bzw. Farb-/Feuchtmittelschichten zwecks Freigabe des eingeschlossenen Feuchtmittels erfolgt. Anschließend wird das freigelegte Feuchtmittel getrocknet. Zur Lösung dieses Arbeitsprinzips werden Vibrationsvorrichtungen bzw. Ultraschallquellen eingesetzt.

### [Aufgabe der Erfindung]

Der Erfindung liegt die Aufgabe zu Grunde, ein Feuchtwerk der eingangs genannten Art zu schaffen, dass die genannten Nachteile vermeidet, das eine prozessstabile Feuchtmittelzuführung zum Plattenzylinder gestattet und die Gefahr des Emulgierens spürbar reduziert.

Die Aufgabe wird erfindungsgemäß durch die Ausbildungsmerkmale des unabhängigen Anspruches gelöst. Weiterbildungen ergeben sich aus den abhängigen Ansprüchen.

Es wurde gefunden, dass auf der Mantelfläche einer feuchtmittelführenden und farbannehmenden Feuchtwerkswalze nach dem Abreißen (Abscheren) von Farbe in einer Kontaktzone, beispielsweise mit einem farbführenden Plattenzylinder, keine gleichmäßige Farbverteilung - über die Walzenbreite betrachtet - vorliegt. Auf dieser Feuchtwerkswalze liegt eine unebene Oberflächentopographie der Farbe vor, welche durch Farbspitzen bzw. Farbkuppen und Farbtäler auf der Mantelfläche der feuchtmittelführenden und farbannehmenden Feuchtwerkswalze charakterisiert ist.
Beispielsweise liegt bei einer Feuchtauftragwalze nach der Farbspaltung (Auftrennen der Farbschicht) in einer Kontaktzone mit einem Plattenzylinder durch Abreißen von Farbe, insbesondere beim fadenförmigen Abreißen, keine gleichmäßige Farbverteilung über die Walzenbreite betrachtet vor, sondern eine unebene Oberflächentopographie der, beispielsweise auf die Feuchtauftragwalze vom Plattenzylinder, zurückgespalteten Restfarbe vor.

Ein erster Vorteil der Erfindung ist darin begründet, dass zumindest einer Feuchtauftragwalze nach einer Kontaktstelle von Feuchtauftragwalze und Plattenzylinder wenigstens eine in Drehrichtung dieser Feuchtauftragwalze nachgeordnete Plattiereinrichtung an die Mantelfläche der Feuchtauftragwalze parallel anstellbar ist.

Die Plattiereinrichtung bewirkt eine Formänderung (plastische Formgebung) der Farbspitzen bzw. Farbkuppen und der Farbtäler innerhalb der auf der Feuchtwerkswalze vorliegenden Oberflächenstruktur der Farbe. Die Formänderung stellt eine Mikroumformung der Oberflächenstruktur der Farbe dar. Bei einer derartigen Formänderung der Oberflächenstruktur der Farbe gleiten die Farbspitzen bzw. Farbkuppen in die Farbtäler, d.h. innerhalb der Farbschicht des Farbgefüges erfolgen Abgleitvorgänge, die die plastische Formgebung bewirken, so dass eine annähernd ebene Oberflächentopographie von Farbe in einer definierten Schichtdicke erzielbar ist.

Vorteilhaft bei der plastischen Formgebung durch eine Plattiereinrichtung ist es, dass die Farbe keiner Abscherwirkung (Scher- bzw. Zerteilwirkung) unterliegt, da eine Abscherwirkung wiederum zu einem ungewollten Abreißen von Farbe und damit zu einer unebenen Oberflächentopographie führt.

Die mittels der Plattiereinrichtung erzielte relativ ebene Oberflächentopographie von Farbe auf einer Feuchtwerkswalze verbessert das Benetzungsverhalten für die Aufnahme von Feuchtmittel und bewirkt, dass eine prozessstabile Feuchtmittelzuführung zum Plattenzylinder realisierbar ist. Damit ist ebenso eine exaktere Feuchtmitteldosierung realisierbar und die Gefahr des Emulgierens ist dadurch reduzierbar. Vorteilhaft ist ein verringerter Verbrauch an Feuchtmittel sowie von Zusatzmitteln, wie beispielsweise Alkohol.

Mit dem Einsatz wenigstens einer Plattiereinrichtung an einer Feuchtwerkswalze wird das Benetzungsverhalten der Walze mit Feuchtmittel verbessert.

Ein weiterer Vorteil besteht darin, dass die erfindungsgemäße Plattiereinrichtung nicht auf eine Feuchtauftragwalze beschränkt ist. Vielmehr ist die Anordnung von Plattiereinrichtungen auch bei weiteren feuchtmittelführenden, farbannehmenden Walzen eines Feuchtwerkes realisierbar. Hierbei ist bevorzugt jeweils zumindest eine Plattiereinrichtung einer Feuchtwerkswalze zugeordnet. Alternativ sind auch mehrere Plattiereinrichtungen zu einer Feuchtwerkswalze anordbar.

Weiterhin besteht je nach Geometrie des Feuchtwerkes die Möglichkeit der Einsparung von Feuchtwerkswalzen.
Ein weiterer Vorteil ist darin begründet, dass durch die verbesserte Benetzung der Feuchtwerkswalzen eine Reduzierung von Feuchtmittelzusätzen, beispielsweise von Isopropanol, realisierbar ist.
Ebenso ist durch den Einsatz von Plattiereinrichtungen die Bildung von Farbnebel spürbar reduziert.

Die Plattiereinrichtung dient der Schaffung einer relativ ebenen Oberflächentopographie auf der Mantelfläche einer zugeordneten farbannehmenden und feuchtmittelführenden Feuchtwerkswalze. In dem Bereich der Plattiereinrichtung ist ein Abreißen von Farbe auf der Mantelfläche der entsprechenden Walze zu vermeiden, da sonst wiederum unebene Oberflächentopographien entstehen.
Die Ausbildung der Plattiereinrichtung ist nicht auf eine oder mehrere mechanische Plattiereinrichtung(en) mit einem oder mehreren Plattierelement(en) beschränkt. Beispielsweise ist zur Erzielung einer ebenen Oberflächentopographie der Farbe mittels einer auf eine Feuchtwerkswalze gerichteten Blasvorrichtung eine Blasluft auf die Mantelfläche der farbführenden Feuchtwerkswalze oder ein auf die Mantelfläche der farbführenden Feuchtwerkswalze gerichtetes Ultraschallschwingsystem einsetzbar.

### [Beispiele]

Die Erfindung soll an einem Ausführungsbeispiel näher erläutert werden. Dabei zeigen schematisch:
- Fig. 1: ein Offsetdruckwerk für den Nass-Offset,
- Fig. 2: ein Feuchtwerk des Offsetdruckwerkes,
- Fig. 3: ein Detail einer Feuchtauftragwalze.

Das Offsetdruckwerk einer Bogenrotationsdruckmaschine besteht im wesentlichen aus einem Farbwerk 3 mit einem zu einem Plattenzylinder 1 führenden Walzenzuges mit Farbauftragwalzen 11. Der Plattenzylinder 1 ist in bekannter Weise mit einem Gummituchzylinder 2 in Funktionsverbindung und dem Plattenzylinder 1 ist in dessen Drehrichtung vor dem Farbwerk 3 ein Feuchtwerk 4 vorgeordnet.

Das Feuchtwerk 4 besteht zumindest aus einer dem Plattenzylinder 1 zugeordneten Feuchtauftragwalze 5 und einer Feuchtmittelzuführung 12, welche in einer Kontaktzone 13 Feuchtmittel der Feuchtauftragwalze 5 zuführt. Im vorliegenden Beispiel besteht die Feuchtmittelzuführung 12 aus einem in einen Feuchtmittelbehälter 8 eintauchenden, antreibbaren Feuchtduktor 6, der mit einer Dosierwalze 7 in Funktionsverbindung ist. Für den Feuchtmittelauftrag ist die Feuchtauftragwalze 5 mit dem Plattenzylinder 1 in einer Kontaktzone 13 in Funktionsverbindung. Der Plattenzylinder 1 ist eingefärbt und die Feuchtauftragwalze 5 überträgt Feuchtmittel an den Plattenzylinder 1 in der Kontaktzone 13 (Plattenzylinder 1/ Feuchtauftragwalze 5), gleichzeitig erfolgt in dieser Kontaktzone 13 ein Farbabriss bzw. eine Farbspaltung bzw. Farbrückspaltung. Dabei wird Farbe vom Plattenzylinder 1 auf die Feuchtauftragwalze 5 übertragen, welche eine unebene Oberflächentopographie aufweist.

In einer bevorzugten Ausbildung ist in Drehrichtung der Feuchtauftragwalze 5 nach der Kontaktzone 13 (mit dem Plattenzylinder 1) eine erste Reiterwalze 9 nachgeordnet, welche wiederum in einer Kontaktzone 13 mit der Feuchtauftragwalze 5 in Funktionsverbindung ist.
In einer Weiterbildung ist in Drehrichtung der Feuchtauftragwalze 5 nach der Kontaktzone 13 mit der ersten Reiterwalze 9 eine zweite Reiterwalze 10 nachgeordnet, welche wiederum in einer Kontaktzone 13 mit der Feuchtauftragwalze 5 in Funktionsverbindung ist. Je nach Ausbildung des Feuchtwerkes 4 sind weitere Kontaktzone 13 zwischen weitern Feuchtwerkswalzen vorhanden. So ist bei einer Ausbildung gemäß dem vorliegenden Beispiel eine Kontaktzone 13 auch zwischen der Dosierwalze 7 und dem Feuchtduktor 6 vorhanden. In dieser Ausbildung ist bei Bedarf auch in Drehrichtung der Dosierwalze 7 nach der Kontaktstelle 13 eine Plattiereinrichtung 15 an die Mantelfläche der Dosierwalze 7 anstellbar angeordnet.

Wenigstens der Feuchtauftragwalze 5 ist zumindest eine Plattiereinrichtung 15 in Drehrichtung nach der Kontaktzone 13 (Plattenzylinder 1 /Feuchtauftragwalze 5), in der ein Farbabriss bzw. eine Farbspaltung erfolgt ist, an die Mantelfläche anstellbar benachbart zugeordnet. Die Plattiereinrichtung 12 erstreckt sich dabei im wesentlichen parallel über eine volle Walzenbreite der Feuchtauftragwalze 5.
In einer weiteren Ausbildung ist zusätzlich eine Plattiereinrichtung 15 der Feuchtauftragwalze 5 in Drehrichtung nach der Kontaktzone 13 mit der Feuchtmittelzuführung 12 und vor der Kontaktzone 13 mit dem Plattenzylinder 1 anstellbar angeordnet.

Bevorzugt ist die Plattiereinrichtung 15 dabei jeweils mittels einer Kraft F an die Mantelfläche der zugeordneten Feuchtauftragwalze 5 bzw. den Feuchtwerkswalzen 6,7,9,10 anstellbar. Mittels der Plattiereinrichtung 15 ist bevorzugt eine gleichmäßige Flächenpressung über die Walzenbreite auf die Farbe bzw. Restfarbe führende Mantelfläche der Feuchtauftragwalze 5 bzw. die Feuchtwerkswalzen 6,7,9,10 aufbringbar.

In einer bevorzugten Ausbildung ist in Drehrichtung der Feuchtauftragwalze 5 die Plattiereinrichtung 15 in ihrer Richtung tangenten- oder sekantenförmig an die Mantelfläche der Feuchtautragwalze 5 anstellbar.

Eine derartige Plattiereinrichtung 15 ist bevorzugt durch ein sich über die Walzenbreite erstreckendes, in Drehrichtung der Feuchtauftragwalze 5 bzw. der Feuchtwerkswalzen 6,7,9,10 bevorzugt in deren Drehrichtung tangential positiv angestelltes Plattierelement 17 gebildet, welches in einer Halterung 14 lösbar aufgenommen parallel zur Mantelfläche der jeweiligen Feuchtwerkswalze 5,6,7,9,10 erstreckt. Die Halterung 14 des Plattierelementes 17 ist bevorzugt in einem im Gestell angeordneten Drehgelenk 16 beidseitig, vorzugsweise um die Achse des Drehgelenkes 16 schwenkbar, gelagert.

In einer bevorzugten Ausbildung ist das Plattierelement 17 bzw. die Plattiereinrichtung 15 mittels wenigstens einer gestellseitig abgestützten, bevorzugt einstellbaren Druckfeder in Funktionsverbindung. Insbesondere das Plattierelement 17 ist bevorzugt durch eine Kraft F belastet. Alternativ sind statt der Druckfeder ein beispielsweise pneumatisch beaufschlagbarer Arbeitszylinder oder sonstige die Kraft F erzeugende Mittel einsetzbar. Ebenso ist je nach Anordnung das Plattierelement 17 durch Ausnutzung des Eigengewichtes mit der zugeordneten Feuchtwerkswalze 5,6,7,9,10 in Funktionsverbindung, ohne eine Abscherwirkung auf der Mantelfläche bzw. der Restfarbe zu erzeugen. In einer weiteren Ausbildung ist die Plattiereinrichtung 15 auch mit einem minimalen Abstand zur Mantelfläche der Feuchtwerkswalze 5,6,7,9,10 angeordnet, um eine ebene Oberflächentopographie zu erzielen.

Das Plattierelement 17 endet mit seinem freien Ende bevorzugt auf einer Oberflächennormalen N (Tangentenpunkt bzw. Sekantenpunkt) der Feuchtauftragwalze 5 bzw. der jeweiligen Feuchtwerkswalze 6,7,9,10. Das freie Ende des Plattierelementes 17 endet bevorzugt tangentenförmig oder sekantenförmig an der Mantelfläche einer der Feuchtwerkswalzen 5,6,7,9,10 in einem Tangenten- oder Sekantenpunkt.
In einer weiteren Ausbildung führt das Plattierelement 17 tangential in Drehrichtung der Feuchtauftragwalze 5 geringfügig über deren Mantelfläche hinaus, wobei ein Abreißen von Farbe zu vermeiden ist.
In einer weiteren Ausbildung endet das freie Ende des Plattierelementes 17 in einem geringfügigen Abstand zur Mantelfläche der jeweiligen Feuchtwerkswalze 5,6,7,9,10.

Bevorzugt ist im vorliegenden Beispiel die erfindungsgemäße Plattiereinrichtung 15 zumindest der Feuchtauftragwalze 5 benachbart zugeordnet, die beispielsweise mit einer Offsetdruckfarbe durch den farbführenden Plattenzylinder 1 in der Kontaktstelle 13 zurückgespaltete Farbe (Restfarbe) annimmt. Dabei ist die Plattiereinrichtung 15 in Drehrichtung der Feuchtauftragwalze 5 nach der Kontaktzone 13 (Plattenzylinder 1/ Feuchtauftragwalze 5) und bevorzugt vor einer weiteren Kontaktstelle 13 von Feuchtmittelzuführung 12 und Feuchtauftragwalze 5 in Drehrichtung tangentenförmig anstellbar angeordnet. Diese Plattiereinrichtung 15 ebnet die unebene Oberflächentopograhie der auf der Mantelfläche der Feuchtauftragwalze 5 nach der Kontaktzone 13 von Plattenzylinder 1 und Feuchtauftragwalze 5 zurückgespalteten Restfarbe ein, bevor bevorzugt die Restfarbe mit dem von der Feuchtmittelzuführung 12 gelieferten Feuchtmittel in der Kontaktzone 13 in Kontakt kommt.

Damit liegt in Drehrichtung der Feuchtauftragwalze 5 bereits vor der Kontaktstelle 13 von Feuchtmittelzuführung 12 und Feuchtauftragwalze 5 eine geebnete Oberflächentopographie der zurückgespalteten Farbe auf der Mantelfläche der Feuchtauftragwalze 5 vor und die Benetzung mit Feuchtmittel ist spürbar verbessert. Die ebene Oberflächentopograhie führt wiederum zu annähernd gleichen Verhältnissen in der Kontaktzone 13 bei der Zuführung von Feuchtmittel.

In einer Weiterbildung ist der Feuchtauftragwalze 5 nach der Kontaktstelle 13 von Feuchtmittelzuführung 12 und Feuchtauftragwalze 5 und vor der Kontaktstelle 13 von Feuchtauftragwalze 5 und Plattenzylinder 1 zusätzlich eine Plattiereinrichtung 15 ,bevorzugt in Drehrichtung, der Feuchtauftragwalze 5 parallel zur Mantelfläche anstellbar angeordnet.

Weist das Feuchtwerk 4 mindestens eine Reiterwalze 9 auf, so ist auch dieser Walze 9, bevorzugt in Drehrichtung, der Reiterwalze 9 eine Plattiereinrichtung 15 parallel zur Mantelfläche anstellbar angeordnet. Analog dazu ist eine weitere Plattiereinrichtung 15 einer zweiten Reiterwalze 10, bevorzugt in deren Drehrichtung parallel zur Mantelfläche anstellbar angeordnet. Die Reiterwalzen 9,10 sind dabei in Drehrichtung der Feuchtauftragwalze 5 vor der Feuchtmittelzuführung 12 angeordnet.

Die beschriebene Plattiereinrichtung 15 ist bevorzugt an allen Walzen 5,6,7,9,10 des Feuchtwerkes 4 in gleicher Ausbildung angeordnet.
Damit ist der Einsatz einer Plattiereinrichtung 15 ist nicht auf eine Feuchtauftragwalze 5 beschränkt. Vielmehr ist die Anordnung von Plattiereinrichtungen 15 auch an weiteren Walzen 6,7,9,10 des Feuchtwerkes 4 realisierbar, so dass in Drehrichtung einer feuchtmittelführenden Feuchtwerkswalze 5,6,7,9,10 nach einer Kontaktzone 13 in der ein Abreißen von Farbe oder eine Farbspaltung erfolgt ist, zumindest eine Plattiereinrichtung 15 an die Mantelfläche der Feuchtwerkswalze 5,6,7,9,10 parallel anstellbar ist.

Weiterhin ist in Drehrichtung der Feuchtwerkswalze 5,6,7,9,10 vor einer Kontaktzone 13 in der ein Abreißen von Farbe oder eine Farbspaltung erfolgt eine Plattiereinrichtung 15 an die Mantelfläche der Feuchtwerkswalze 5,6,7,9,10 parallel anstellbar angeordnet.
Ebenso ist in Drehrichtung der entsprechenden Feuchtwerkswalze 5,6,7,9,10 die Plattiereinrichtung 15 in ihrer Richtung tangentenförmig oder sekantenfömig an die Mantelfläche der Feuchtwerkswalze 5,6,7,9,10 anstellbar angeordnet ist.

Die Wirkungsweise ist wie folgt: Auf dem Plattenzylinder 1 befindet sich Farbe, die in der Kontaktzone 13 an die feuchtmittelzuführende Feuchtauftragwalze 5 zurückgespaltet (Farbabriss) wird.
Nach der Kontaktzone 13 liegt die Restfarbe als unebene Oberflächentopographie in Form von Farbspitzen, Farbkuppen sowie Farbtälern auf der Mantelfläche der Feuchtauftragwalze 5 vor. In Drehrichtung der Feuchtauftragwalze 5 ebnet die Plattiereinrichtung 15 vor der Feuchtmittelzuführung 12 die aus dem Abriss entstandene unebene Oberflächentopographie der zurückgespalteten Farbe (Restfarbe) ein.
Die Feuchtauftragwalze 5 passiert nun in Drehrichtung die Kontaktzone 13 der Feuchtmittelzuführung 12. Da durch den Walzenkontakt in dieser Kontaktzone 13 eine erneute Farbspaltung (Farbabriss) erfolgt, ist bevorzugt nach der Feuchtmittelzuführung 12 und vor der Kontaktzone 13 mit dem Plattenzylinder 1 zusätzlich eine weitere Plattiereinrichtung 15 in Drehrichtung der Feuchtauftragwalze 5 anstellbar angeordnet. In einer weiteren Ausbildung ist zusätzlich in Drehrichtung der Feuchtauftragwalze 5 vor der Feuchtmittelzuführung 12 eine Plattiereinrichtung 15 anstellbar angeordnet. Dies ist insbesondere sinnvoll, wenn in Drehrichtung der Feuchtauftragwalze 5 vor der Kontaktstelle 13 der Feuchtmittelzuführung 12 zumindest eine Reiterwalze 9 und/oder 10 angeordnet ist. In der Kontaktstelle 13 der jeweiligen Reiterwalze 9, 10 erfolgt ebenso ein Farbabriss, so dass wiederum eine unebene Oberflächentopographie entstehen kann, die bevorzugt vor der Feuchtmittelzuführung 12 geebnet sein sollte.

Die Plattiereinrichtung 15 ist zur Mantelfläche der jeweiligen Feuchtwerkswalze 5,6,7,9,10 an- und abstellbar angeordnet. Beispielsweise ist dies bei einem gegenläufigen Betrieb (Rückwärtslauf) der jeweiligen Feuchtwerkswalze 5,6,7,9,10 sinnvoll.

### [Bezugszeichenliste]

- 1: Plattenzylinder
- 2: Gummituchzylinder
- 3: Farbwerk
- 4: Feuchtwerk
- 5: Feuchtauftragwalze
- 6: Feuchtduktor
- 7: Dosierwalze
- 8: Feuchtmittelbehälter
- 9: Erste Reiterwalze
- 10: Zweite Reiterwalze
- 11: Farbauftragwalze
- 12: Feuchtmittelzuführung
- 13: Kontaktzone
- 14: Halterung
- 15: Plattiereinrichtung
- 16: Drehgelenk
- 17: Plattierelement

- F: Kraft
- N: Oberflächennormale

## Patentansprüche

1. Feuchtwerk für eine Offsetdruckmaschine, das mit einem eine Druckform tragenden Plattenzylinder und einem Farbwerk in Funktionsverbindung ist und wenigstens eine Feuchtauftragwalze und eine Feuchtmittelzuführung aufweist,
**dadurch gekennzeichnet,**
**dass** in Drehrichtung einer feuchtmittelführenden Feuchtwerkswalze (5,6,7,9,10) nach einer Kontaktzone (13) in der ein Abreißen von Farbe oder eine Farbspaltung erfolgt ist, zumindest eine Plattiereinrichtung (15) an die Mantelfläche der Feuchtwerkswalze (5,6,7,9,10) parallel über die volle Walzenbreite anstellbar angeordnet ist und
**dass** mittels der Plattiereinrichtung (15) eine Formänderung der auf der Feuchtwerkswalze (5,6,7,9,10) vorliegenden Farbe erzielbar ist, so dass sich eine ebene Oberflächentopographie der Farbe in einer definierten Schichtdicke ergibt.

2. Feuchtwerk nach Anspruch 1,
**dadurch gekennzeichnet,**
**dass** in Drehrichtung der Feuchtwerkswalze (5,6,7,9,10) vor einer Kontaktzone (13) in der ein Abreißen von Farbe oder eine Farbspaltung erfolgt die Plattiereinrichtung (15) an die Mantelfläche der Feuchtwerkswalze (5,6,7,9,10) parallel anstellbar angeordnet ist.

3. Feuchtwerk nach Anspruch 1,
**dadurch gekennzeichnet,**
**dass** in Drehrichtung der Feuchtwerkswalze (5,6,7,9,10) die Plattiereinrichtung (15) in ihrer Richtung tangentenförmig oder sekantenförmig an die Mantelfläche der Feuchtwerkswalze (5,6,7,,9,10) anstellbar angeordnet ist.

4. Feuchtwerk nach Anspruch 1,
**dadurch gekennzeichnet,**
**dass** die feuchtmittelführende Feuchtwerkswalze eine Feuchtauftragwalze (5) ist und nach der Kontaktzone (13) mit dem Plattenzylinder (1) in Drehrichtung der Feuchtauftragwalze (5) die Plattiereinrichtung (15)an diese Feuchtauftragwalze (5) anstellbar angeordnet ist.

5. Feuchtwerk nach Anspruch 1 und 4,
**dadurch gekennzeichnet,**
**dass** zumindest zu einer mit der Feuchtauftragwalze (5) in einer Kontaktzone (13) in Funktionsverbindung stehenden Reiterwalze (9,10) die Plattiereinrichtung (15) anstellbar angeordnet ist und die Reiterwalze (9,10) in Drehrichtung der Feuchtauftragwalze (5) vor der Feuchtmittelzuführung (12) angeordnet ist.

6. Feuchtwerk nach Anspruch 1 und 4,
**dadurch gekennzeichnet,**
**dass** die Plattiereinrichtung (15) der Feuchtauftragwalze (5) in Drehrichtung nach der Kontaktzone (13) mit der Feuchtmittelzuführung (12) und vor der Kontaktzone (13) mit dem Plattenzylinder (1) anstellbar angeordnet ist.

7. Feuchtwerk nach Anspruch 1,
**dadurch gekennzeichnet,**
**dass** die Plattiereinrichtung (15) mittels einer Kraft (F) an die Mantelfläche der Feuchtwerkswalze (5,6,7,9,10) anstellbar ist.

8. Feuchtwerk nach Anspruch 1,
**dadurch gekennzeichnet,**
**dass** mittels der Plattiereinrichtung (15) eine gleichmäßige Flächenpressung über die Breite der Feuchtwerkswalze (5,6,7,9,10) aufbringbar ist.

9. Feuchtwerk nach Anspruch 1,
**dadurch gekennzeichnet,**
**dass** die Plattiereinrichtung (15) in Drehrichtung der Feuchtwerkswalze (5,6,7,9,10) ein Plattierelement (17) aufweist, welches sich über die gesamte Walzenbreite erstreckt und in einer Halterung (14) lösbar angeordnet ist.

10. Feuchtwerk nach Anspruch 1 und 9,
**dadurch gekennzeichnet,**
**dass** die Halterung (14) in einem gestellfesten Drehgelenk (16) beidseitig gelagert ist.

11. Feuchtwerk nach Anspruch 1 und 9, 10,
**dadurch gekennzeichnet,**
**dass** ein freies Ende des Plattierelementes (17) tangentenförmig oder sekantenförmig an der Mantelfläche einer Feuchtwerkswalze (5,6,7,9,10) in einem Tangentenoder Sekantenpunkt endet.

12. Feuchtwerk nach Anspruch 1 und 9, 10,
**dadurch gekennzeichnet,**
**dass** ein freies Ende des Plattierelementes (17) in einem geringfügigen Abstand zur Mantelfläche der Feuchtwerkswalze (5,6,7,9,10) endet.

## Claims

1. Damping unit for an offset printing press, which is functionally connected to a plate cylinder bearing a printing plate and an inking unit and has at least one damping solution applicator roll and a damping solution feed, **characterized in that**, in the direction of rotation of a damping unit roll (5, 6, 7, 9, 10) which carries damping solution, after a contact zone (13) in which ink is torn off or ink splitting takes place, at least one flattening device (15) is arranged such that it can be set parallel against the circumferential surface of the damping unit roll (5, 6, 7, 9, 10), over the full roll width, and **in that**, by means of the flattening device (15), a shape change of the ink present on the damping unit roll (5, 6, 7, 9, 10) can be achieved, so that the result is a planar surface topography of the ink in a defined layer thickness.

2. Damping unit according to Claim 1, **characterized in that**, in the direction of rotation of the damping unit roll (5, 6, 7, 9, 10), before a contact zone (13) in which ink is torn off or ink splitting takes place, the flattening device (15) is arranged such that it can be set parallel against the circumferential surface of the damping unit roll (5, 6, 7, 9, 10).

3. Damping unit according to Claim 1, **characterized in that**, in the direction of rotation of the damping unit roll (5, 6, 7, 9, 10), the flattening device (15) is arranged such that it can be set against the circumferential surface of the damping unit roll (5, 6, 7, 9, 10 ) in the form of a tangent or in the form of a secant in terms of its direction.

4. Damping unit according to Claim 1, **characterized in that** the damping unit roll that carries damping solution is a damping solution applicator roll (5) and, after the contact zone (13) with the plate cylinder (1), in the direction of rotation of the damping solution applicator roll (5), the flattening device (15) is arranged such that it can be set against this damping solution applicator roll (5).

5. Damping unit according to Claim 1 and 4, **characterized in that** the flattening device (15) is arranged such that it can be set at least in relation to a rider roll (9, 10) that is functionally connected to the damping solution applicator roll (5) in a contact zone (13), and **in that** the rider roll (9, 10) is arranged before the damping solution feed (12) in the direction of rotation of the damping solution applicator roll (5).

6. Damping unit according to Claim 1 and 4, **characterized in that** the flattening device (15) of the damping solution applicator roll (5) is arranged such that it can be set on in the direction of rotation after the contact zone (13) with the damping solution feed (12) and before the contact zone (13) with the plate cylinder (1).

7. Damping unit according to Claim 1, **characterized in that** the flattening device (15) can be set against the circumferential surface of the damping unit roll (5, 6, 7, 9, 10) by means of a force (F).

8. Damping unit according to Claim 1, **characterized in that**, by means of the flattening device (15), a uniform surface pressure can be applied over the width of the damping unit roll (5, 6, 7, 9, 10).

9. Damping unit according to Claim 1, **characterized in that**, in the direction of rotation of the damping unit roll (5, 6, 7, 9, 10), the flattening device (15) has a flattening element (17) which extends over the entire roll width and is detachably arranged in a holder (14).

10. Damping unit according to Claim 1 and 9, **characterized in that** the holder (14) is mounted on both sides in a rotary joint (16) fixed to the frame.

11. Damping unit according to Claim 1 and 9, 10, **characterized in that** a free end of the flattening element (17) ends in the form of a tangent or in the form of a secant on the circumferential surface of a damping unit roll (5, 6, 7, 9, 10) in a tangent or secant point.

12. Damping unit according to Claim 1 and 9, 10, **characterized in that** a free end of the flattening element (17) ends at a slight distance from the circumferential surface of the damping unit roll (5, 6, 7, 9, 10).

## Revendications

1. Unité de mouillage pour une machine d'impression offset, qui est en liaison fonctionnelle avec un cylindre porte-plaque portant un cliché et une unité d'encrage et présente au moins un rouleau d'application d'agent de mouillage et une amenée d'agent de mouillage,
**caractérisée en ce que**, dans le sens de rotation d'un rouleau d'unité de mouillage (5, 6, 7, 9, 10) guidant l'agent de mouillage, après une zone de contact (13) dans laquelle a lieu un décollement de l'encre ou une dissociation d'encre, au moins un dispositif de placage (15) est agencé de façon réglable contre la surface d'enveloppe du rouleau d'unité de mouillage (5, 6, 7, 9, 10) parallèlement sur toute la largeur du rouleau, et **en ce que**, au moyen du dispositif de placage (15), une modification de forme de l'encre présente sur le rouleau d'unité de mouillage (5, 6, 7, 9, 10) peut être atteinte, de sorte que l'on obtient une topographie de surface plane de l'encre dans une épaisseur de couche définie.

2. Unité de mouillage selon la revendication 1,
**caractérisée en ce que**, dans le sens de rotation du rouleau d'unité de mouillage (5, 6, 7, 9, 10) avant une zone de contact (13) dans laquelle a lieu un décollement de l'encre ou une dissociation d'encre, le dispositif de placage (15) est agencé de façon réglable parallèlement contre la surface d'enveloppe du rouleau d'unité de mouillage (5, 6, 7, 9, 10).

3. Unité de mouillage selon la revendication 1,
**caractérisée en ce que**, dans le sens de rotation du rouleau d'unité de mouillage (5, 6, 7, 9, 10), le dispositif de placage (15) est agencé de façon réglable contre la surface d'enveloppe du rouleau d'unité de mouillage (5, 6, 7, 9, 10) sous forme de tangente ou de sécante concernant sa direction.

4. Unité de mouillage selon la revendication 1,
**caractérisée en ce que** le rouleau d'unité de mouillage guidant l'agent de mouillage est un rouleau d'application d'agent de mouillage (5) et, après la zone de contact (13) avec le cylindre porte-plaque (1) dans le sens de rotation du rouleau d'application d'agent de mouillage (5), le dispositif de placage (15) est agencé de façon réglable contre ce rouleau d'application d'agent de mouillage (5).

5. Unité de mouillage selon les revendications 1 et 4,
**caractérisée en ce que** le dispositif de placage (15) est agencé de façon réglable au moins par rapport à un rouleau baladeur (9, 10) se trouvant en liaison fonctionnelle avec le rouleau d'application d'agent de mouillage (5) dans une zone de contact (13), et le rouleau baladeur (9, 10) est agencé, dans le sens de rotation du rouleau d'application d'agent de mouillage (5), avant l'amenée de l'agent de mouillage (12).

6. Unité de mouillage selon les revendications 1 et 4,
**caractérisée en ce que** le dispositif de placage (15) est agencé de façon réglable vis-à-vis du rouleau d'application d'agent de mouillage (5), dans le sens de rotation, après la zone de contact (13) avec l'amenée de l'agent de mouillage (12) et avant la zone de contact (13) avec le cylindre porte-plaque (1).

7. Unité de mouillage selon la revendication 1,
**caractérisée en ce que** le dispositif de placage (15) peut être réglé contre la surface d'enveloppe du rouleau d'unité de mouillage (5, 6, 7, 9, 10) au moyen d'une force (F).

8. Unité de mouillage selon la revendication 1,
**caractérisée en ce que**, au moyen du dispositif de placage (15), une pression de surface uniforme peut être appliquée sur la largeur du rouleau d'unité de mouillage (5, 6, 7, 9, 10).

9. Unité de mouillage selon la revendication 1,
**caractérisée en ce que** le dispositif de placage (15), dans le sens de rotation du rouleau d'unité de mouillage (5, 6, 7, 9, 10), présente un élément de placage (17) qui s'étend sur toute la largeur du rouleau et est agencé de façon amovible dans un support (14).

10. Unité de mouillage selon les revendications 1 et 9,
**caractérisée en ce que** le support (14) est monté des deux côtés dans une articulation tournante (16) fixée au bâti.

11. Unité de mouillage selon les revendications 1 et 9, 10,
**caractérisée en ce qu'**une extrémité libre de l'élément de placage (17) s'achève sous forme de tangente ou sous forme de sécante contre la surface d'enveloppe d'un rouleau d'unité de mouillage (5, 6, 7, 9, 10) en un point de tangente ou de sécante.

12. Unité de mouillage selon les revendications 1 et 9, 10,
**caractérisée en ce qu'**une extrémité libre de l'élément de placage (17) s'achève à une faible distance de la surface d'enveloppe du rouleau d'unité de mouillage (5, 6, 7, 9, 10).
